# EUROPÄISCHE PATENTSCHRIFT

(11) **EP 2 102 876 B1**
(45) Veröffentlichungstag und Bekanntmachung des Hinweises auf die Patenterteilung: **17.04.2013**
(21) Anmeldenummer: 07856455.6
(22) Anmeldetag: 07.12.2007
(51) Int. Cl.: H01F 27/30, H01F 27/32, H01F 41/12

(54) **VERFAHREN ZUR HERSTELLUNG EINER TRANSFORMATORSPULE UND EINE NACH DIESEM VERFAHREN HERGESTELLTEN TRANSFORMATORSPULE**
METHOD FOR PRODUCING A TRANSFORMER COIL, AND A TRANSFORMER COIL PRODUCED USING THIS METHOD
PROCEDE DE FABRICATION D'UNE BOBINE DE TRANSFORMATEUR, ET BOBINE DE TRANSFORMATEUR FABRIQUEE D'APRES CE PROCEDE

(30) Priorität: 19.12.2006 DE 102006060567
(43) Veröffentlichungstag der Anmeldung: 23.09.2009
(73) Patentinhaber: ABB AG, 68309 Mannheim (DE)
(72) Erfinder: ZILLMANN, Karl, 34431 Marsberg (DE); MÖNIG,Wolfgang, 59929 Brilon (DE); WEBER, Benjamin, 59955 Winterberg (DE)
(86) Internationale Anmeldenummer: PCT/EP2007/010650
(87) Internationale Veröffentlichungsnummer: WO 2008/074409

(56) Entgegenhaltungen:
- WO-A-2006/069590
- US-A- 5 861 791
- US-A- 5 917 397
- US-A1- 2004 003 492
- US-B2- 7 095 308

## Beschreibung

Die Erfindung betrifft ein Verfahren nach dem Oberbegriff des Anspruches 1 und eine Transformatorspule nach dem Oberbegriff des Anspruches 4.

Eine Transformatorspule besitzt ein Spulenrohr, das von einer Sekundärwicklung und von einer Primärwicklung umgeben ist, welche letztere in einen Block aus isolierendem Material eingebettet ist, wobei die Wicklungen im sog. Filament-Wickelverfahren hergestellt werden. Hierzu wird auf das Spulenrohr, das von der Sekundärwicklung mittels Abstandshalter getrennt ist, eine erste Isolierschicht aufgewickelt, auf die eine erste Lage des Wicklungsdraht aufgewickelt wird. Auf diese erste Lage wird eine Schicht Isoliermaterial aufgebracht, auf diese Lage wieder eine Lage mit Wicklüngsdraht aufgebracht, wobei diese Lage zwei Lagenabschnitte aufweist, die von den beiden Enden der inneren Lage des Wickeldrahtes nach Innen, d.h. aufeinander zu verlaufen und in einem bestimmten Abstand voneinander enden. Die entgegengesetzten Enden der inneren Lage werden mit den benachbarten Enden der zweiten Lagenabschnitte verbunden. Dabei ist bei bekannten Wickelverfahren darauf zu achten, dass die entgegengesetzt liegenden Enden der zweiten Lagenabschnitte nicht über die innere erste Lage nach außen abgleiten. Dies wird dadurch erreicht, dass sich die entgegengesetzt liegenden Windungsenden der zweiten Lagenabschnitte in einem axialen Abstand von den Windungsenden der inneren Lage befinden, so dass die Verbindungen der benachbarten Windungenden je einen spitzen Winkel mit der Ringfläche der inneren erste Lage bilden; die beiden Winkel bilden miteinander eine V-Form, deren offene Seite zur inneren ersten Lage geöffnet ist.

An den sich gegenüberliegenden Enden der zweiten Lagenabschnitte schließen je ein dritter Lagenabschnitt an, wobei zwischen den zweiten und den dritten Lagenabschnitten wiederum eine Zwischenlage aus Isoliermaterial eingebracht ist. Die sich gegenüberliegenden Enden der dritten Lagenabschnitte enden wieder in einem Abstand zu den benachbarten Enden der zweiten Lagenabschnitte, so dass die Verbindungen der inneren, sich gegenüberliegenden Enden der zweiten und dritten Lagenabschnitte ebenfalls einen spitzen Winkel miteinander bilden, wobei beide Verbindungen eine V-Form bilden, deren Spitze radial nach innen weist. Diesen dritten Lageabschnitten folgen z.B. zwei vierte und fünfte Lagenabschnitte, deren Längen gegenüber den vorher gewickelten Lagen axial verkürzt sind, so dass sich auch hier die V-Formen ausbilden.

Diese Wicklungsformen, d.h. der Rückversatz, führen dazu, dass der zur Verfügung stehende Wicklungsraum nicht optimal und vollständig ausgenutzt wird.

Aufgabe der Erfindung ist es, ein Verfahren zur Herstellung einer Transformatorspule und eine damit hergestellte Transformatorspule der eingangs genannten Art zu schaffen, bei der der Wickelraum besser ausgenutzt wird.

Diese Aufgabe wird erfindungsgemäß durch die Merkmale des Anspruches 1 gelöst.

Die Erfindung besteht also in einem Verfahren, das gekennzeichnet ist durch folgende Schritte:
Aufwickeln einer inneren ersten Isolierschicht auf einen zylinderförmigen Körper aus isolierendem Material, an dessen Enden radial nach außen vorspringenden Endwandabschnitte vorgesehen sind, wobei die Isolierschicht bis an die Endwandabschnitte gewickelt wird,

Aufwickeln einer inneren ersten Wicklungsdrahtlage, deren Endwindungen sich in einem Abstand zu den Endwandabschnitten befinden,

Aufwickeln einer zweiten Isolierschicht auf die innere erste Wicklungsdrahtlage bis zu den Endwandabschnitten,

Aufwickeln einer zweiten Wicklungsdrahtlage, die in einem oder zwei Lagenabschnitten gewickelt werden kann, wobei die entgegengesetzt liegenden Endwindungen der zweiten Wicklungsdrahtlage oder der Lagenabschnitte in der radialen Ebene der Endwindungen der inneren ersten Wicklungsdrahtlage liegen,

Verbinden der benachbarten Enden der ersten und zweiten Wicklungsdrahtlagen mittels radialer Verbindungselemente,

Aufwickeln einer dritten Isolierschicht bis hin zu den Endwandabschnitten,

Aufwickeln einer dritten Wicklungsdrahtlage oder zweier dritter Lagenabschnitte, deren Endwindungen radial in der Ebene der Endwindungen der zweiten Lagenabschnitte liegen,

Verbinden der in je einer radialen Ebene liegenden Endwindungen der dritten Lagenabschnitte mit den Enden der zweiten Lagenabschnitte,

Aufwickeln einer vierten Isolierschicht bis hin zu den Endwandabschnitten,
u.s.w., und
ggfls. Entfernen der Endwandabschnitte nach dem Aushärten des Isoliermaterials.

Es besteht die Möglichkeit, die Endwandabschnitte an dem Innenrohr anzuformen.

Eine weitere vorteilhafte Ausgestaltung kann dahin bestehen, dass zur Bildung der Endwandabschnitte L-förmige Winkelstücke aus Metall vorgesehen werden, deren eine Schenkel die Endwandabschnitte an sich bilden und deren andere Schenkel parallel zum Spulenrohr angeordnet sind und in die einzelnen Isolierschichten eingewickelt werden. Diese L-förmigen Winkelstücke können dann ohne weiteres nach dem Aushärten entfernt werden. Die dabei entstehenden schlitzartigen Öffnungen können ohne weiteres mit Isoliermaterial geschlossen werden, oder auch einfach offen bleiben.

Dabei besteht die Möglichkeit, die Winkelstücke so auszubilden, dass die Schenkel, die die Endwandabschnitte bilden, über die gesamte Stirnfläche der Spule verlaufen; es besteht natürlich auch die Möglichkeit, mehrere L-förmige Winkelstücke radial in Abstand anzuordnen, wobei innere L-förmige Winkelstücke von einer inneren Isolierschicht und äußere L-förmige Winkelstücke von der entsprechenden äußeren Isolierschicht eingewickelt sind. In bevorzugter Weise werden die Winkelstücke dadurch gebildet, dass bogenförmige Rohre vorgesehen sind, die an einem Ende mit Schlitzen versehen sind, die senkrecht zu den bogenförmigen Bereichen aufgebogen sind, so dass durch die senkrecht aufgebogenen Schenkel die Endwandabschnitte gebildet sind.

Mit der erfindungsgemäßen Wicklungsmethode und insbesondere mit dem Vorsehen von Endwandabschnitten zur Führung und Formhaltung der Isolierwicklungen oder -schichten an den axialen Spulenden kann die Verbindung der übereinanderliegenden Wicklungsdrahtlagen mittels der radial verlaufenden Verbindungsstücke erfolgen, weil aufgrund der Endwandabschnitte ein Abgleiten der übereinanderliegenden Endwindungen der jeweils äußeren Wicklungsdrahtlage axial nach außen oder ggfls. nach Innen vermieden ist und demgemäß die zu verbindenden Windungen radial übereinander liegen. Die äußere Form der Transformatorspule besitzt damit radiale Stirnenden und im Inneren der Isolierung, die aus den verschiedenen Isolierschichten gebildet ist, ist der Wicklungsraum optimal ausgenutzt. Dies bewirkt eine kürzere Spulenlänge und die Menge des Isoliermaterials ist reduziert. Auch kann die Schenkellänge des dazu passenden Kerns verringert werden, wodurch sich auch das Kerngewicht reduziert.

Weitere vorteilhafte Ausgestaltungen und Verbesserungen des erfindungsgemäßen Verfahrens sind den Unteransprüchen 2 und 3 zu entnehmen.

Eine Spule, die mittels des erfindungsgemäßen Verfahrens geschaffen wurde, ist den Unteransprüchen 4 bis 9 zu entnehmen.

Erfindungsgemäß also sind im Spulenkörper Drahtwicklungsabschnitte vorgesehen, deren miteinander verbundene Windungsenden in je einer radialen Ebene liegen, so dass alle Wicklungsabschnitte zwischen zwei radialen Ebenen liegen, in denen gleichzeitig auch die einander zugehörigen und miteinander verbundenen Windungsenden liegen, wobei Verbindungsstücke vorgesehen sind, die radial verlaufen. Die Endwandabschnitte können an einem vom Spulenkörper umgebenen Isolierrohr oder Spulenrohr angeformt sein; es besteht auch die Möglichkeit, dass L-förmige Winkelelement vorgesehen sind, deren Schenkel senkrecht zueinander verlaufen, wobei einer der Schenkel parallel zu den Wicklungsabschnitten von den Isolierschichten festgehalten wird, wogegen der andere Schenkel radial nach außen vorspringt und zur Bildung der Endwandabschnitte dient.

Es besteht die Möglichkeit, die Winkelelemente als bogenförmige Winkelelemente auszubilden, wobei einer der Schenkel eine Bogenform bildet und die anderen Schenkel als Lappen senkrecht dazu ausgebogen sind.

Die Schenkel zur Bildung der Endwandabschnitte können dabei die gesamte Stirnfläche überdecken; es besteht auch die Möglichkeit, dass mehrere Winkelelemente in unterschiedlichen Radien angeordnet sind, so dass die die Endwandabschnitte bildenden Schenkel lediglich einen Teil der Stirnflächen des Spulenkörpers überdecken.

An Hand der Zeichnung, in der einige Ausführungsbeispiele der Erfindung dargestellt sind, sollen die Erfindung sowie weitere vorteilhafte Ausgestaltungen der Erfindung und weitere Vorteile näher erläutert und beschrieben werden.

Es zeigen:
- Fig. 1: eine Längsschnittansicht einer ersten Ausgestaltung einer erfindungsgemäßen Spule,
- Fig. 2: eine Längsschnittansicht ähnlich derjenigen der Fig. 1 einer zweiten Ausgestaltung einer erfindungsgemäßen Spule,
- Fig. 3: eine Ausgestaltung eines Winkelstückes für die zweite Ausführungsform, in perspektivischer Darstellung und
- Fig. 4: einen vergrößerten Ausschnitt gemäß "A" der Fig. 3.

Es sei nun Bezug genommen auf die Fig. 1.

Ein Spulenkörper 10, der nach dem erfindungsgemäßen Verfahren hergestellt ist, umgibt ein Spulenrohr 11, an dessen Enden radial nach außen anschließende, flanschartige Endwandabschnitte 12,13 angebracht, hier im ersten Ausführungsbeispiel, angeformt sind. Auf das Spulenrohr 11 zwischen den Endwandabschnitten 12,13 wird eine erste Isolierschicht 14 aufgebracht, vorzugsweise aufgewickelt. Diese Isolierschicht 14 kann, wie alle anderen Isolierschichten (s. unten), ein Fasergewebe enthalten, das mit aushärtbarem Kunststoff getränkt ist. Die Isolierschicht 14 erstreckt sich bis hin zu den Endwandabschnitten 12,13. Auf diese Isolierschicht wird eine erste Wicklungslage 15 aufgewickelt, die in der Fig. 1 (ebenso wie in der Fig. 2) als Linie gezeichnet ist. Wie aus der Fig. 4 hervorgeht, kann ein rechteckiger Wicklungsdraht verwendet werden. Anstatt eines Wicklungsdrahtes mit Rechteckform könnte auch einer mit einem kreisrunden Querschnitt eingesetzt werden. Die Querschnittsform ist insoweit für die Erfindung nicht von Bedeutung. Die Wicklungsdrahtlage 15 endet in einem bestimmten Abstand D von den Endwandabschnitten 12,13.

Auf die erste Wicklungs- oder -drahtlage 15 wird eine zweite Isolierschicht 16 aufgebracht, d.h. aufgewickelt, und zwar wieder bis hin an die Endwandabschnitte 12,13. Auf diese zweite Isolierschicht 16 werden zwei Wicklungslagenabschnitte 17,18 aufgewickelt, deren entgegengesetzten Enden in der Radialebene liegen, in denen die Enden der ersten Wicklungslage 15 liegen und deren sich gegenüberliegende Enden 19,20 in einem Abstand D1 voneinander angeordnet sind. Wie aus der Fig. 4 ersichtlich ist, werden die Wicklungslagen 15,17 und 18 mit radial verlaufenden Verbindungselementen 21, 22 miteinander verbunden, wobei diese Verbindungselemente 21,22 in den Ebenen liegen, in denen die Enden der ersten Wicklungslage 15 liegen.

Auf die zweiten Wicklungsabschnitte 17,18 wird eine dritte Isolierschicht 23 aufgewickelt, hierauf zwei dritte Wicklungsabschnitte 24,25, deren Längen denen der zweiten Wicklungsabschnitte 17,18 gleichen und die mit diesen an ihren sich gegenüberliegenden Enden mittels radialer Verbindungsglieder ähnlich denen mit den Bezugsziffern 21,22 verbunden werden, danach eine vierte Isolierschicht (ohne Bezugsziffer) und darauf zwei vierte Wicklungsabschnitte 26,27, eine weitere Isolierschicht und darauf zwei fünfte Wicklungsabschnitte 26,27, und darauf die äußere Isolierschicht. Die dritten Wicklungsabschnitte 24,25 werden mit den vierten Wicklungsabschnitten 26,27 mit Verbindungselementen in der radialen Ebene der Enden der ersten Wicklungslage 15 und die vierten mit den fünften Wicklungsabschnitten an den sich aufeinander zu weisenden Enden verbunden, wobei die Länge der vierten und fünften Wicklungsabschnitte geringer ist als die Länge der zweiten und dritten Wicklungsabschnitte 17,24; 18,25.

Innerhalb des Spulenrohres 11 befinden sich mehrere am Umfang gleichmäßig verteilt angeordnete Abstandshalter 30. Innerhalb der Abstandshalter 30 liegen Sekundärwicklungen 31, die hier nur schematisch angedeutet sind. Der Raum zwischen den Anstandshaltern 30, die radial ausgerichtet sind und sich über die gesamte Länge des Spulenrohres 11 erstrecken, wird von einem Kühlfluid axial durchströmt. Die Zuordnung der sekundär Wicklungen 31 sowie der Abstandshalter zu dem Spulerohr 11 sind für die Erfindung nicht von Bedeutung.

Bei der zweiten Ausgestaltung sind die Endwandabschnitte durch Winkelstücke gebildet, die in der Fig. 3 perspektivisch dargestellt sind. An einem Ende eines dem Spulenrohr 11 angepassten Bogenstückes 35 sind Schlitze 36,37 eingebracht. Die zwischen den peripheren Enden 38,39 und den Schlitzen 36,37 sich bildenden Lappen 40,41 und 42 werden radial nach außen aufgebogen, so dass die Schlitze 36,37 V-förmig werden. Das Bogenstück 35 bildet den Schenkel 43 des Winkelstückes, das in der Fig. 4 insgesamt die Bezugsziffer 44 erhalten hat. Der axial verlaufende Schenkel 43, wird mit der ersten Isolierschichtlage 16 in den Spulenkörper eingewickelt. Für den gesamten Spulenkörper benötigt man so viele Winkelstücke (die in der Fig. 3 dargestellt sind), dass die Winkelstücke nach Fig. 3 den gesamten Umfang des Spulenrohres überdecken. Nach dem Aushärten des isolierenden Materials können die Winkelstücke herausgenommen werden. Die sich dabei ergebenden Öffnungen können frei bleiben oder mit Isoliermaterial verschlossen werden.

In der Ausführung nach der Fig. 2 sind Winkelstücke vorgesehen, deren radial ausgerichtete Schenkel die gesamten Stirnflächen des Spulenkörpers überdecken. Es besteht selbstverständlich auch die Möglichkeit, an den Stirnflächen oder -enden des Spulenkörpers mehrere Winkelstücke radial übereinander zu setzen, wobei die Bogenstücke 35 dem weiter außen liegenden Radius z.B. im Bereich der dritten Wicklungsabschnitte angepasst sind. Die Lappen besitzen eine radiale Länge, die der Einbaustelle am Spulenkörper angepasst ist, wobei die Lappen aller Winkelstücke in je einer radialen Eben liegen, die hier den Stirnebenen des Spulenkörpers entsprechen. Die Schenkel 43 der äußeren Winkelstücke werden dann von den entsprechenden Isolierschichten umhüllt.

Zur Vervollständigung eines Transformators sind gestrichelt dargestellt Kerne 50 vorgesehen, die mit einem Schenkel 51 in den Bereich innerhalb der Sekundärwicklung 31 eingreifen. Dies hat aber mit der hier beschriebenen Erfindung nichts zu tun, sondern dient lediglich dem besseren Verständnis.

### Bezugszeichenliste:

- 10: Spulenkörper
- 11: Spulenrohr
- 12, 13: Endwandabschnitte
- 14: erste Isolierschicht
- 15: erste Wicklungsdrahtlage
- 16: zweite Isolierschicht
- 17,18: Wicklungslagenabschnitte
- 19, 20: gegenüberliegende Enden
- 21, 22: Verbindungselemente
- 23: dritte Isolierschicht
- 24, 25: dritte Wicklungsabschnitte
- 26, 27: vierte Wicklungslagenabschnitte
- 30: Abstandhalter
- 31: Sekundärwicklung
- 35: Bogenstück
- 36, 37: Schlitze
- 38, 39: periphere Enden
- 40, 41, 42: sich bildende Lappen
- 43: Schenkel des Winkelstücks
- 44: Winkelstück
- 50: Kern
- 51: Schenkel des Kerns

## Patentansprüche

1. Verfahren zum Wickeln einer Spule für einen Transformator, wobei die Spulenwicklung in einen zylinderförmigen, rohrförmigen Isolierkörper eingebracht ist, **gekennzeichnet durch** folgende Schritte:
- Aufwickeln einer inneren ersten Isolierschicht auf ein zylinderförmiges Innenrohr (11) aus isolierendem Material, an dessen Enden radial nach außen vorspringende Endwandabschnitte (12, 13) angeordnet sind, wobei die innere Isolierschicht (14) bis an die Endwandabschnitte (12, 13) gewickelt wird, Aufwickeln einer ersten Wicklungsdrahtlage (15) derart, dass deren Endwindungen in Abstand zu den Endwandabschnitten (12, 13) liegen,
- Aufwickeln einer weiteren Isolierschicht (16) auf die erste Wicklungsdrahtlage (15) bis hin zu den Endwandabschnitten (12, 13),
- Aufwickeln einer zweiten Wicklungsdrahtlage, die einen oder mehr Wicklungslagenabschnitte (17, 18) aufweist, wobei die entgegengesetzt liegenden Endwindungen der zweiten Wicklungsdrahtlage in der Radialebene liegen, in der sich die Endwindungen der ersten Wicklungsdrahtlage (15) befinden,
- Verbinden der benachbarten Endwindungen mittels radial verlaufender Verbindungselemente (21, 22),
- Aufwickeln einer dritten Isolierschicht (23) bis hin zu den Endwandabschnitten (12, 13),
- Aufwickeln einer dritten Wicklungsdrahtlage, die einen oder mehr Wicklungslagenabschnitte (24, 25) aufweist und deren Endwindungen in der Radialebene der Endwindungen der zweiten Wicklungsdrahtlage liegen,
- Verbinden der freien Endwindungen der zweiten mit der dritten Wicklungsdrahtlagen mittels eines radial verlaufenden Verbindungselementes (21, 22),
- Aufwickeln einer vierten Isolierschicht bis hin zu den Endwandabschnitten (12, 13),
- usw.

2. Verfahren nach Anspruch 1, **dadurch gekennzeichnet, dass** die Endwandabschnitte (12, 13) nach Aushärten des Isoliermaterials entfernt werden.

3. Verfahren nach Anspruch 2, **dadurch gekennzeichnet, dass** die mit der Entfernung der Endwandabschnitte (12, 13) gebildeten Öffnungen mit Isoliermaterial verschlossen werden.

4. Spule für einen Transformator, die nach dem Verfahren gemäß einem oder mehreren der vorigen Ansprüche hergestellt wird, **dadurch gekennzeichnet, dass** im Spulenkörper (10) Drahtwicklungsabschnitte vorgesehen sind, deren miteinander verbundene Windungsenden in je einer radialen Ebene liegen, so dass alle Wicklungsabschnitte zwischen zwei radialen Ebenen liegen, in denen gleichzeitig auch die einander zugehörigen und miteinander verbundenen Windungsenden liegen, und dass Verbindungsstücke (21, 22) vorgesehen sind, die radial verlaufen.

5. Spule nach Anspruch 4, **dadurch gekennzeichnet, dass** die Endwandabschnitte (12, 13) mit einem vom Spulenkörper (10) umgebenen Isolierrohr verbunden sind.

6. Spule nach Anspruch 4, **dadurch gekennzeichnet, dass** zur Bildung der Endwandabschnitte (12, 13) L-förmige Winkelelemente vorgesehen sind, deren Schenkel senkrecht zueinander verlaufen, und dass einer der Schenkel parallel zu den Wicklungsabschnitten von den Isolierschichten festgehalten ist, wogegen der andere Schenkel zur Bildung der Endwandabschnitte dient.

7. Spule nach Anspruch 6, **dadurch gekennzeichnet, dass** je Isolierschichtlage (14, 16, 23) jeweils Winkelelemente eingebettet sind, so dass für wenigstens eine Isolierschicht eigene Endwandabschnitte (12, 13) vorgesehen sind.

8. Spule nach einem der Ansprüche 4 bis 7, **dadurch gekennzeichnet, *dass*** *zur Bildung der Endwandabschnitte* (12, 13) bogenförmige Winkelelemente (35) *vorgesehen* sind, wobei einer der Schenkel eine Bogenform bildet und die anderen Schenkel als Lappen (40, 41, 42) senkrecht dazu ausgebogen sind.

9. Spule nach Anspruch 8, **dadurch gekennzeichnet, dass** zur Bildung der Lappen (40, 41, 42) ein Rohrbogen vorgesehen ist, an dessen einem Ende axiale Schlitze (36, 37) vorgesehen sind, und dass die zwischen den Schlitzen (36, 37) befindlichen Lappen (40, 41, 42) senkrecht ausgebogen sind.

## Claims

1. Method for winding a coil for a transformer, with the coil winding being introduced into a cylindrical, tubular insulating body,
**characterized by** the following steps:
- winding an inner first insulating layer onto a cylindrical inner tube (11) of insulating material, at the ends of which radially outwardly projecting end wall sections (12, 13) are provided, with the inner insulating layer (14) being wound as far as the end wall sections (12, 13), winding on a first winding wire layer (15) in such a way that the end windings thereof lie at a distance from the end wall sections (12, 13),
- winding a further insulating layer (16) onto the first winding wire layer (15) as far as the end wall sections (12, 13),
- winding on a second winding wire layer, which has one or more winding layer sections (17, 18), the opposite end windings of the second winding wire layer lying in the radial plane in which the end windings of the first winding wire layer (15) are located,
- connecting the adjacent end windings by means of radially extending connecting elements (21, 22),
- winding on a third insulating layer (23) as far as the end wall sections (12, 13),
- winding on a third winding wire layer, which has one or more winding layer sections (24, 25) and the end windings of which lie in the radial plane of the end windings of the second winding wire layer,
- connecting the free end windings of the second to the third winding wire layers by means of a radially extending connecting element (21, 22),
- winding on a fourth insulating layer as far as the end wall sections (12, 13),
- and so on.

2. Method according to Claim 1, **characterized in that** the end wall sections (12, 13) are removed after curing of the insulating material.

3. Method according to Claim 2, **characterized in that** the openings formed by the removal of the end wall sections (12, 13) are closed with insulating material.

4. Coil for a transformer produced by the method according to one or more of the preceding claims, **characterized in that** in the coil former (10) wire winding sections are provided, the winding ends of which that are connected to one another each lying in a radial plane, so that all the winding sections lie between two radial planes in which at the same time the winding ends belonging to one another and connected to one another also lie, and **in that** radially extending connecting pieces (21, 22) are provided.

5. Coil according to Claim 4, **characterized in that** the end wall sections (12, 13) are connected to an insulating tube surrounded by the coil former (10).

6. Coil according to Claim 4, **characterized in that**, for the formation of the end wall sections (12, 13), L-shaped angle elements are provided, the legs of which extend perpendicularly to one another, and **in that** one of the legs is securely held parallel to the winding sections by the insulating layers, whereas the other leg serves for the formation of the end wall sections.

7. Coil according to Claim 6, **characterized in that** angle elements are embedded for each insulating layer (14, 16, 23), so that dedicated end wall sections (12, 13) are provided for at least one insulating layer.

8. Coil according to one of Claims 4 to 7, **characterized in that** arcuate angle elements (35) are provided for the formation of the end wall sections (12, 13), one of the legs forming an arcuate shape and the other legs being bent out perpendicularly thereto as lugs (40, 41, 42).

9. Coil according to Claim 8, **characterized in that** a piece of bent tubing is provided for the formation of the lugs (40, 41, 42), at the one end of which tubing axial slits (36, 37) are provided, and **in that** the lugs (40, 41, 42) located between the slits (36, 37) are bent out perpendicularly.

## Revendications

1. Procédé de fabrication d'une bobine destinée à un transformateur, dans lequel l'enroulement de bobine est introduit dans un corps isolant tubulaire cylindrique, **caractérisé par** les étapes suivantes:
- enroulement d'une première couche isolante intérieure sur un tube intérieur cylindrique (11) en un matériau isolant, sur les extrémités duquel sont disposées des parties de paroi d'extrémité (12, 13) saillantes radialement vers l'extérieur, dans lequel on bobine la couche isolante intérieure (14) jusqu'aux parties de paroi d'extrémité (12, 13), enroulement d'une première couche de fil d'enroulement (15) de telle manière que les spires d'extrémité de celle-ci se trouvent à distance des parties de paroi d'extrémité (12, 13),
- enroulement d'une autre couche isolante (16) sur la première couche de fil d'enroulement (15) jusqu'aux parties de paroi d'extrémité (12, 13),
- enroulement d'une deuxième couche de fil d'enroulement, qui présente une ou plusieurs parties de couche d'enroulement (17, 18), dans lequel les spires d'extrémité opposées de la deuxième couche de fil d'enroulement se trouvent dans le plan radial, dans lequel se trouvent les spires d'extrémité de la première couche de fil d'enroulement (15),
- raccordement des spires d'extrémité voisines au moyen d'éléments de raccordement orientés radialement (21, 22),
- enroulement d'une troisième couche isolante (23) jusqu'aux parties de paroi d'extrémité (12, 13),
- enroulement d'une troisième couche de fil d'enroulement, qui présente une ou plusieurs parties de couche d'enroulement (24, 25) et dont les spires d'extrémité se trouvent dans le plan radial des spires d'extrémité de la deuxième couche de fil d'enroulement,
- raccordement des spires d'extrémité libres de la deuxième avec celles de la troisième couche de fil d'enroulement au moyen d'un élément de raccordement orienté radialement (21, 22),
- enroulement d'une quatrième couche isolante jusqu'aux parties de paroi d'extrémité (12, 13).
- etc.

2. Procédé selon la revendication 1, **caractérisé en ce que** l'on enlève les parties de paroi d'extrémité (12, 13) après le durcissement du matériau isolant.

3. Procédé selon la revendication 2, **caractérisé en ce que** l'on obture avec du matériau isolant les ouvertures formées par l'enlèvement des parties de paroi d'extrémité (12, 13).

4. Bobine destinée à un transformateur, qui est fabriquée par le procédé selon une ou plusieurs des revendications précédentes, **caractérisée en ce qu'**il est prévu dans le corps de bobine (10) des parties d'enroulement de fil, dont les extrémités d'enroulement raccordées l'une à l'autre se trouvent chaque fois dans un plan radial, de telle manière que toutes les parties d'enroulement se trouvent entre deux plans radiaux, dans lesquels se trouvent simultanément aussi les extrémités d'enroulement se correspondant mutuellement et raccordées les unes aux autres, et **en ce qu'**il est prévu des pièces de raccordement (21, 22), qui s'étendent radialement.

5. Bobine selon la revendication 4, **caractérisée en ce que** les parties de paroi d'extrémité (12, 13) sont assemblées à un tube isolant entouré par le corps de bobine (10).

6. Bobine selon la revendication 4, **caractérisée en ce qu'**il est prévu, pour la formation des parties de paroi d'extrémité (12, 13), des éléments coudés en forme de L dont les branches sont perpendiculaires l'une à l'autre, et **en ce qu'**une des branches est immobilisée parallèlement aux parties d'enroulement par les couches isolantes, l'autre branche servant au contraire pour la formation des parties de paroi d'extrémité.

7. Bobine selon la revendication 6, **caractérisée en ce que** des éléments coudés sont noyés respectivement dans chaque couche de couche isolante (14, 16, 23), de telle manière qu'il soit prévu des parties de paroi d'extrémité propres (12, 13) pour au moins une couche isolante.

8. Bobine selon l'une quelconque des revendications 4 à 7, **caractérisée en ce qu'**il est prévu, pour la formation des parties de paroi d'extrémité (12, 13), des éléments coudés en forme d'arc (35), dans laquelle une des branches forme une forme en arc et les autres branches sont pliées sous forme de lamelles (40, 41, 42) perpendiculairement à celles-ci.

9. Bobine selon la revendication 8, **caractérisée en ce qu'**il est prévu, pour la formation des lamelles (40, 41, 42), un arc tubulaire, sur une extrémité duquel il est prévu des encoches axiales (36, 37), et **en ce que** les lamelles (40, 41, 42) se trouvant entre les encoches (36, 37) sont pliées perpendiculairement.
